# EUROPÄISCHE PATENTSCHRIFT

(11) **EP 0 152 516 B1**
(45) Veröffentlichungstag und Bekanntmachung des Hinweises auf die Patenterteilung: **18.07.1990**
(21) Anmeldenummer: 84108581.4
(22) Anmeldetag: 20.07.1984
(51) Int. Cl.: F42B 23/16

(54) **Mine**
Mine
Mine

(30) Priorität: 25.07.1983 DE 3326748
(43) Veröffentlichungstag der Anmeldung: 28.08.1985
(73) Patentinhaber: Fried. Krupp Gesellschaft mit beschränkter Haftung, 45143 Essen (DE)
(72) Erfinder: Grosch, Hermann, D-2811 Intschede (DE)

(56) Entgegenhaltungen:
- DE-A- 2 702 480
- DE-A- 3 017 797
- DE-A- 3 101 722
- DE-A- 3 204 874
- GB-A- 1 515 447
- Waffen-Revue 14 (1974), S. 2277-2286

## Beschreibung

Die Erfindung betrifft eine Mine der im Oberbegriff des Anspruchs 1 genannten Art.

Minen sind ein seit langem bekanntes und erfolgreich angewendetes stationäres (Landminen) bzw. quasistationäres (Seeminen) Kampfmittel zur Gebietssicherung gegen Eindringen von einzelnen Feindobjekten oder gegnerischen Kampfverbänden. Aufgrund ihrer konstruktiven Gestaltung können Minen jedoch nur gegen Objekte eingesetzt werden, die sich auf der Boden- oder Meeresoberfläche, also auf einer vorgegebenen Niveauebene bewegen. Für die Niveauebene mit mehr oder weniger großem Abstand überfliegende Objekte, wie tieffliegende Hubschrauber oder dgl., sind sie jedoch völlig unwirksam.

Landminen haben zudem noch den zusätzlichen Nachteil, daß sie vom Druck sie überrollender Fahrzeuge gezündet werden und das Fahrzeug nur von unten her zerstören können. Gegen Fahrzeuge mit starker Bodenpanzerung, wie Kampffahrzeuge oder Minenrämfahrzeuge, sind sie daher im wesentlichen wirkungslos.

Eine Landmine der eingangs genannten Art ist als sog. Springmine bekannt ("die S-Mine 35", Waffen-Revue 14, 1974, Seite 2277 bis 2286). Diese Springmine weist als Sensor zur Objektdetektion drei Druckstifte auf, die bei einem Druck von 3 bis 3,5 kg betätigt werden und einen federgespannten Schlagbolzen freigeben, der zusammen mit einem Zündhütchen den Treibladungszünder bildet. Mit Zünden der Treibladung schleudert diese die Sprengkapsel mit Sprengladung und Sprengladungszünder aus dem im Erdboden eingelassenen Gehäuse heraus und zündet gleichzeitig im Innern der Sprengkapsel drei Verzögerungsröhrchen, die das Zündzeitwerk des Treibladungszünders mit fest eingestellter Zündzeit bilden. Die Zündzeit dert Verzögerungsröchrchen ist so eingestellt, daß während des Springens der Sprengkapsel die Sprengladung dann gezündet wird, wenn die Sprengkapsel etwa 0,7 bis 1,5 m aus dem Erdboden herausgesprungen ist.

Eine solche Landmine wirkt ausschließlich gegen lebende Ziele im Umkreis von ca. 20 m und muß durch mechanischen Druck ausgelöst werden. Als Abwehrmittel gegen tieffliegende Hubschrauber ist sie schon aus Gründen des Druckzünders unbrauchbar.

Aus der DE 31 01 722 A1 ist eine Vorrichtung für die Waffenauslösung durch rollende, startende oder überfliegende Flugzeuge bekannt. Solche, insbesondere auf Flughäfen eingesetzte Waffen, wie z.B. sog. Lauerminen, werden aufgrund des von Flugzeugen erzeugten Boden- und Luftschalls ausgelöst. Hierzu weist die Vorrichtung einen Schallaufnehmer auf, dessen Empfangssignal auf eine durch ein rollendes bzw. überfliegendes Flugzeug signifikante Signatur untersucht wird. Liegt eine solche vor, so erfolgt die Auslösung der Waffe.

Der Erfindung liegt die Aufgabe zugrunde, Minen der eingangs genannten Art zu schaffen, die auch den oberhalb ihrer Stationierungsebene befindlichen Luftraum bis zu einer relevanten Maximalhöhe ausreichend zuverlässig sichern.

Die Aufgabe ist bei einer Mine der im Oberbegriff des Anspruchs 1 angegebenen Gattung erfindungsgemäß durch die Merkmale im Kennzeichenteil des Anspruchs 1 gelöst:
Die erfindungsgemäße Mine hat den wesentlichen Vorteil, ein preiswertes stationäres Kampfmittel zur Hubschrauberabwehr darzustellen. Die bisher hierfür eingesetzten Abwehrwaffen, wie endphasengelenkte Flugkörper, Hubschrauberabwehrhubschrauber, oder konventionelle Rohrwaffen, wie Flak, Fliegerfäuste und dergl., befriedigen entweder aus Gründen der geringen Erfolgswahrscheinlichkeit oder aus Kostengründen nicht. Gelenkte Flugkörper sind sehr komplex und daher sehr teuer. Konventionelle Rohrwaffen hingegen sind in der Regel wenig wirkungsvoll, da Husbschrauber sich tieffliegend unter Ausnutzung der vom Gelände gegebenen Deckungsmöglichkeiten dem Zielgebiet nähern, damit einerseits für die Rohrwaffe kein ausreichend gutes Ziel bieten und andererseits nicht frühzeitig geortet werden können, was für ein erfolgreiches Einsetzen der Rohrwaffe unbedingt erforderlich wäre.

Die erfindungsgemäße Mine hingegen vereinigt den Vorteil der sehr geringen Herstellungskosten mit der Wirksamkeit gegen in Geländedeckung fliegende Hubschrauber. Ihre vorzugsweise akustische Ortungsvorrichtung vermißt frühzeitig den Hubschrauber und stellt die Detonationshöhe der Mine ein. Sobald der Hubscrauber in den Wirkungsbereich der Mine eindringt, wird ein Detonationskörper vertikal ausgestoßen und in etwa in Flughöhe des Hubschraubers zur Detonation gebracht. Die vorzugsweise aus Splittermunition bestehende Sprengladung wird dann den Hubschrauber sicher zerstören oder zumindest bis zur Flugunfähigkeit beschädigen.

Die erfindungsgemäße Mine ist aber gleich vorteilhaft gegen Fahrzeuge mit starker Bodenpanzerung, z.B. Panzer oder Minenräumfahrzeuge, einsetzbar. Auch in diesem Fall wird der Detonationskörper bei Eindringen des Fahrzeugs in den Wirkbereich der Mine ausgestoßen und explodiert in vorgegebener Bodenhöhe unmittelbar vor dem Fahrzeug, damit in einer Region, in welcher das Fahrzeug leicht zerstört oder unbrauchbar gemacht werden kann. Auf diese Weise lassen sich z.B. die optischen Einrichtungen eines modernen Kampfpanzers zerstören, so daß dieser für den Kampfeinsatz ausfällt.

Die erfindungsgemäße Mine hat zudem den Vorteil, schnell verlegt werden zu können, insbesondere wenn die Verlegung durch Verschießen erfolgt.

Ausführungsformen der Erfindung mit vorteilhaften Ausgestaltungen und Weiterbildungen sind Gegenstand der weiteren Ansprüche.

Die Erfindung ist anhand eines in der Zeichnung dargestellten Ausführungsbeispiels beschrieben. Es zeigen:
Fig. 1 einen Längsschnitt einer Mine, schematisch dargestellt,
Fig. 2 ein Blockschaltbild einer passiven akustischen Ortungsvorrichtung der Mine in Fig. 1.

Die in Fig. 1 im Längsschnitt schematisch dargestellte Mine weist ein zum Verschießen mit einer Rohrwaffe ausgebildetes Gehäuse 10 mit absprengbarem Gehäusedeckel 11 auf. Im Inneren des Gehäuses 10 befindet sich eine Sprengkapsel 12, die mittels einer Treibladung 13, die von einem Treibladungszünder 14 gezündet wird, unter Absprengung des Gehäusedeckels 11 vertikal aus dem Gehäuse 10 ausgestoßen werden kann. Die Sprengkapsel 12 umschließt eine Splittermunition 15 und eine etwa zentral eingebettete Sprengladung 16 mit Sprengladungszünder 17. Der Sprengladungszünder 17 ist als Zeitzünder mit Zünderzeitwerk 18, Zündzeiteinsteller 19 und von dem Zündzeitwerk 18 betätigten Zündauslöser 20 ausgebildet.

Unmittelbar unter dem Gehäusedeckel 11 ist ein Empfänger 21 einer Ortungsvorrichtung 42 zur Erfassung und Vermessung eines sich annähernden Objektes, z.B. eines Flugobjektes mit niedriger Fluggeschwindigkeit, wie es von einem Hubschrauber gebildet wird, angeordnet. Der Ausgang des Empfängers 21 ist mit einer Auswerteeinheit 22 zur Verarbeitung der Empfangssignale verbunden. Die Auswerteeinheit 22, die in Fig. 2 im Blockschaltbild dargestellt ist, ist derart ausgebildet, daß sie aus den Empfangssignalen einerseits eine Einstellzeit für den Zündzeiteinsteller 19 vorgibt und andererseits ein Zündsignal für den Treibladungszünder 14 und ein Aktivierungssignal für das Zündzeitwerk 18 erzeugt.

Der Empfänger 21 der im Ausführungsbeispiel passiven akustischen Ortungsvorrichtung 42 weist vier elektroakustische Wandler 23 bis 26 auf, die an jeweils einer Ecke eines in einer Horizontalebene liegenden Quardrats angeordnet sind und zwei rechtwinklig zueinander ausgerichtete Dipole bilden. Die beiden Dipole können aber ebenfalls von nur drei elektroakustischen Wandlern gebildet werden, die dann in den Eckpunkten eines in der Horizontalebene liegenden gleichschenkligen, rechtwinkligen Dreiecks angeordnet werden. Die elektroakustischen Wandler 23 bis 26 sind als Mikrophone mit Rundumcharakteristik ausgebildet. Um die erforderliche horizontale Ausrichtung der elektroakustischen Wandler zu erhalten, ist bei Minen, die durch Verschießen verlegt werden, am Gehäuse 10 ein kleiner Fallschirm 27 (Fig. 1) befestigt, der die entsprechende Ausrichtung des Gehäuses 10 beim Auftreffen auf dem Boden sicherstellt. Eine entsprechende Formgebung des Gehäuses 10 kann dabei unterstützend wirken.

Wie aus der schematischen Darstellung der Auswerteeinheit 22 in Fig. 2 hervorgeht, weist diese eine Flughöhen-Schätzvorrichtung 28 und einem Zündzeitrechner 29 auf. Die Flughöhen-Schätzvorrichtung 28 bestimmt aus den Ausgangssignalen des Empfängers 21 zumindest annähernd die Flughöhe h_{z} eines sich annähernden Flugobjekts, und der Zündzeitrechner 29 errechnet aus der geschätzten Flughöhe h_{z} und der Ausstoßgeschwindigkeit vₒ der Sprengkapsel 12 deren Steigzeit t_{z} gemäß und leitet daraus ein Einstellzeitsignal ab, das an dem Eingang des mit dem Zündzeitrechner 29 verbundenen Zündzeiteinstellers 19 liegt. Entsprechend diesem Einstellzeitsignal wird die Zündzeit des Zündzeitwerks 18 eingestellt.

Die Flughöhen-Schätzvorrichtung 28 weist eine Schaltungsanordnung 32 zur Bestimmung des Elevationswinkels a zum Flugobjekt und zur Bestimmung mindestens einer charakteristischen Frequenz f des Flugobjekts auf. Eine solche Schaltungsanordnung, die zudem noch den Azimutwinkel 1j' zum Flugobjekt betimmen kann, der jedoch hier nicht gebraucht wird, ist in der DE-OS 30 17 797 ausführlich beschrieben, so daß hier nicht näher darauf eingegangen zu werden braucht. Dieser Schaltungsanordnung 32 ist ein Flughöhenrechner 33 nachgeschaltet, dem einerseits der Elevationswinkel a und andererseits eine ausgewählte Frequenz f aus dem Frequenzspektrum des vermessenen Flugobjekts jeweils sowohl unmittelbar als auch nach zeitlicher Differenzierung in einem Differenzierglied 34 bzw. 35 zugeführt sind. Der Flughöhenrechner 33 berechnet daraus die Flughöhe h_{z} des vermessenen Ziels gemäß

Zur Erzeugung des Zündsignals für den Treibladungszünder 14 und dem Aktivierungssignal für das Zündzeitwerk 18, das das auf Zündzeit eingestellte Zündzeitwerk 19 startet, ist der den Elevationswinkel a führende Ausgang der Schaltungsandordnung 32 zur Frequenz- und Elevationswinkelbestimmung mit einem Rechenglied 36 verbunden, das den Tangens des Elevationswinkelwertes a berechnet. Der Ausgang des Rechengliedes 36 ist mit einem Multiplizierer 37 verbunden, der mit seinem anderen Eingang an dem Ausgang des Flughöhenrechners 33 angeschlossen ist. Der Multiplizierer 37 berechnet den Abstand A=h_{z}-tana der Vertikalprojektion des vermessenen Flugobjektes auf die Ebene, in welcher der Empfänger 21 angeordnet ist, zu letzterem. In einem Komparator 38 wird dieser Wert mit einem maximal vorgegebenen Wert Aₘₐₓ verglichen. Der vorgegbene Wert Aₘₐₓ wird nach der radialen Reichweite der Splittermunition 15 der Sprengkapsel 12 berechnet. Ist der vom Multiplizierer 37 ausgegebene Abstandswert A kleiner als der vorgegebene Wert Aₘₐₓ, so gibt der Komparator 38 ein Ausgangssignal aus, das mittels eines Impulsformers 39 in das Zündsignal für den Treibladungszünder 14 und in das Aktivierungssignal zum Start des Zündzeitwerkes 18 umgewandelt wird.

Um die Mine nicht bei zu hoch fliegenden Zielen, deren Flughöhe über der maximalen Steighöhe der Sprengkapsel 12 liegt, nutzlos ansprechen zu lassen, gelangt das Ausgangssignal des Impulsformers 39 nur dann an Zeitzündwerk 18 und Treibladungszünder 14, wenn die von dem Flughöhenrechner 33 berechnete Flughöhe h_{z} kleiner ist als die maximale Steighöhe hₘₐₓ der Sprengkapsel 12. Hierzu ist dem Impulsformer 39 ein Torglied 30 nachgeschaltet, dessen Steuereingang mit dem Ausgang eines Komparators 31 verbunden ist. Dem Komparator 31 ist einerseits die maximale Steighöhe hₘₐₓ der Sprengkapsel 12 und andererseits über eine Verbindungsleitung zum Flughöhenrechner 33 die Flughöhe h_{z} des vom Empfänger 21 erfaßten Flugobjekts zugeführt.

Mit Hilfe einer Klassifizierungsvorrichtung 40 kann der Mine Selektionseigenschaft für Flugobjekte verliehen werden. Hierzu wird das in der Schaltungsanordnung 32 zur Frequenz- und Elevationswinkelbestimmung ohnehin ermittelte Frequenzspektrum des vermessenen Flugobjektes der Klassifizierungsvorrichtung 40 zugeführt. Hier wird das detektierte Frequenzspektrum mit dem Spektrum eines Flugobjektes verglichen, zu dessen ausschließlicher Bekämpfung die Mine verwendet werden soll. Nur wenn das detektierte Frequenzspektrum mit dem bekannten übereinstimmt, gibt die Klassifizierungsvorrichtung 40 ein Steuersignal ab. Dieses Steuersignal wird einem Eingang eines dann vorzusehenden AND-Gliedes 41 zugeführt, an dessen anderem Eingang dann das Ausgangssignal des Komparators 31 liegt. Der Ausgang des AND-Gliedes 41 ist mit dem Steuereingang des Torgliedes 30 verbunden. Ein Zündsignal bzw. ein Aktivierungssignal gelangt daher an den Treibladungszünder 14 bzw. an das Zündzeitwerk 19 nur dann, wenn das Torglied 30 geöffnet ist, das vermessene Flugobjekt also als ein zu bekämpfendes Ziel klassifiziert worden ist und natürlich wenn dessen Flughöhe h_{z} kleiner ist als die maximale Steighöhe hmax der Sprengkapsel 12.

Bei Einsatz der Mine gegen Bodenfahrzeuge vereinfacht sich die Auswerteeinheit 22 erheblich. Hier wird das Zündzeitwerk 18 immer auf eine konstante Zündzeit eingestellt, so daß der Zündzeitrechner 29 und auch der Flughöhenrechner 33 entfallen. Empfänger 21 und Auswerteeinheit 22 müssen allerdings so ausgebildet sein, daß die Entfernung des Bodenfahrzeuges von der Mine ermittelt werden kann. Hierfür wären als Empfänger 21 seismische Sensoren und eine entsprechende Ausgestaltung der Auswerteeinheit 22 vorteilhaft, wie sie in der GB-PS 1515447 oder der DE-OS 32 04 874 beschrieben sind. Der Komparator 38 wird in diesem Fall ein Ausgangssignal dann abgeben, wenn die gemessene Entfernung eine vorgegebene Minimalentfernung unterschreitet. Damit wird dann das Zündzeitwerk 19 aktiviert und der Treibladungszünder 14 getriggert. Die Sprengkapsel 12 wird mit der Anfangsgeschwindigkeit vₒ vertikal ausgestoßen und detoniert in vorgegebener Höhe nach Ablauf der konstanten Zündzeit.

## Patentansprüche

1. Mine mit einem Gehäuse (10), mit einer aus dem Gehäuse (10) ausstoßbaren Sprengkapsel (12), die eine Sprengladung (16) und einen als Zeitzünder mit Zündzeitwerk (18) und von diesem betätigten Zündauslöser (19) ausgebildeten Sprengladungszünder (17) enthält, mit einer im Gehäuse (10) untergebrachten Treibladung (13) mit Treibladungszünder (14) zum im wesentlichen vertikalen Ausstoßen der Sprengkapsel (12) und mit einem Sensor zur Objektdetektion, aus dessen Objektwahrnehmung die Aktivierung von Treib- und Sprengladungszünder (14, 17) abgeleitet wird, dadurch gekennzeichnet, daß der Sprengladungszünder (17) einen Zündzeiteinsteller (19) zum Einstellen der Zündzeit im Zündzeitwerk '(18) aufweist und daß der Sensor von einer Ortungsvorrichtung (42) mit mindestens einem Empfänger (21) und einer nachgeschalteten Auswerteeinheit (22) gebildet ist, die derart ausgebildet ist, daß sie aus den Empfangssignalen den Zündzeitpunkt für Treibladungszünder (14) und Sprengladungszünder (17) bestimmt und entsprechende Steuersignale an diese Zünder (14, 17) ausgibt.

2. Mine nach Anspruch 1, dadurch gekennzeichnet, daß von den von der Auswerteeinheit (22) abgegebenen Steuersignalen ein Steuersignal als Einstellzeitsignal an dem Zündzeiteinsteller (19) des Sprengladungszünders (17) und ein Steuersignal sowohl als Zündsignal an dem Treibladungszünder (14) als auch als Aktivierungssignal an dem Zündzeitwerk (18) liegt.

3. Mine nach Anspruch 1 oder 2, dadurch gekennzeichnet, daß die Ortungsvorrichtung (42) mindestens einen akutischen Empfänger (21), wie Mikrophon oder Mikrophonanordnung, aufweist, der vorzugsweise im Gehäuse (10) integriert ist.

4. Mine nach Anspruch 3, dadurch gekennzeichnet, daß der Empfänger (21) zwei rechtwinklig angeordnete Dipole aus vier jeweils an den Eckpunkten eines horizontal ausgerichteten Quadrats liegende elektro-akustische Wandler (23 bis 26) aufweist.

5. Mine nach einem der Ansprüche 2 bis 4, dadurch gekennzeichnet, daß die Auswerteeinheit (22) eine Schätzvorrichtung (28) zur zumindest annähernden Bestimmung der Flughöhe (h_{z}) eines Flugobjektes und einen Zündzeitrechner (29) aufweist, der aus der geschätzten Flughöhe (h_{z}) und der Ausstoßgeschwindigkeit (vₒ) der Sprengkapsel (12) deren Steigzeit (t_{z}) errechnet und daraus das Einstellzeitsignal für den Zündzeiteinsteller (19) ableitet.

6. Mine nach Anspruch 5, dadurch gekennzeichnet, daß die Schätzvorrichtung (28) eine Schaltungsanordnung (32) zur Bestimmung des Elevationswinkels (a) zum Flugobjekt und mindestens einer charakteristischen Frequenz (f) des Flugobjekts und einen Flughöhenrechner (33) aufweist, dem Elevationswinkel (a) und Frequenz (f) einmal unmittelbar und einmal nach zeitlicher Differenzierung in jeweils einem Differenzierglied (34, 25) zugeführt sind.

7. Mine nach Anspruch 5 oder 6, dadurch gekennzeichnet, daß ein Komparator (38) vorgesehen ist, der ein Ausgangssignal abgibt, wenn der Abstand (A) der Vertikalprojektion des Flugobjekts auf die Empfängerebene zu dem Empfänger (21) gleich oder kleiner als ein vorgegebener Maximalabstand (Aₘₐₓ) ist, und daß aus dem Ausgangssignal des Komparators (38) das Zündsignal für den Treibladungszünder (14) und das Aktivierungssignal für das Zündzeitwerk (18) abgeleitet sind.

8. Mine nach Anspruch 7,₁ dadurch gekennzeichnet, daß dem Komparator (38) ein Torglied (30) nachgeordnet ist, dessen Steuereingang mit einem weiteren, an dem Flughöhenrechner (33) angeschlossenen Komparator (31) derart verbunden ist, daß das Torglied (30) geöffnet ist, wenn die geschätzte Flughöhe (h_{z}) des Flugobjekts kleiner ist als eine maximale Steighöhe (hₘₐₓ) der Sprengkapsel (12).

9. Mine nach Anspruch 8, dadurch gekennzeichnet, daß eine Flugobjekt-Klassifizierungsvorrichtung (40) vorgesehen ist, die ein Signal an das Torglied (30) gibt, wenn ein aus den Empfangssignalen gewonnenes Frequenzspektrum mit einem vorgegebenen zumindest annähernd korreliert.

10. Mine nach Anspruch 8 und 9, dadurch gekennzeichnet, daß das Steuersignal am Steuereingang des Torgliedes (30) aus einer UND-Verknüpfung des Ausgangssignals des weiteren Komparators (31) und der Klassifizierungsvorrichtung (40) gebildet ist.

11. Mine nach einem der Ansprüche 1 bis 10, dadurch gekennzeichnet, daß das Gehäuse (10) verschießbar ist.

12. Mine nach Anspruch 11, dadurch gekennzeichnet, daß mit dem Gehäuse (10) ein Fallschirm (27) verbunden ist.

## Revendications

1. Mine comportant un boîtier (10), une capsule détonnante (12), qui peut être éjectée hors du boîtier (10) et contient une charge explosive (16) et une amorce (17) de la charge explosive, agencée sous la forme d'une amorce à retardement comportant une minuterie d'amorçage (18) et un déclencheur d'amorçage (19) actionné par cette minuterie, une charge propulsive (13) logée dans le boîtier (10) avec l'amorce (14) de la charge propulsive pour éjecter sensiblement verticalement la capsule détonnante (12), et un capteur servant à détecter un objet, l'activation des amorces (14, 17) de la charge propulsive et de la charge explosive étant dérivée de la détection de l'objet faite par le capteur, caractérisée en ce que l'amorce (17) de la charge explosive possède un dispositif (19) de réglage de la minuterie d'amorçage servant à régler la durée d'amorçage dans la minuterie d'amorçage (18), et que le capteur est formé par un dispositif de localisation (42) comportant un moins un récepteur (21) et d'une unité d'évaluation (22) montée en aval et que est branchée de telle sorte qu'à partir des signaux de réception, elle détermine la durée d'amorçage pour l'amorce (14) de la charge propulsive et pour l'amorce (17) de la charge explosive et envoie des signaux de commande correspondants à ces amorces (14, 17).

2. Mine selon la revendication 1, caractérisée en ce que parmi les signaux de commande délivrés par l'unité d'évaluation (22), un signal de commande est appliqué en tant que signal de durée de réglage au dispositif (19) de réglage de la durée d'amorçage de l'amorce (17) de la charge explosive et qu'un signal de commande est envoyé aussi bien en tant que signal d'amorçage à l'amorce (14) de la charge propulsive qu'en tant que signal d'activation à la minuterie d'amorçage (18).

3. Mine selon la revendication 1 ou 2, caractérisée en ce que le dispositif de localisation (42) comporte au moins un récepteur acoustique (21 comme par exemple un microphone ou un dispositif à microphone, qui est intégré de préférence dans le boîtier (10).

4. Mine selon la revendication 3, caractérisée en ce que le récepteur (21) comporte deux dipôles disposés à angle droit et comportant quatre transducteurs électroacoustiques (23 à 26), situés respectivement au niveau des angles d'un carré horizontal.

5. Mine selon l'une des revendications 2 à 4, caractérisé en ce que l'unité d'évaluation (22) comporte un dispositif d'estimation (28) servant à déterminer au moins de façon approchée l'altitude de vol (h_{z}) d'un objet volant, et un calculateur (29) de la durée d'amorçage, qui calcule, à partir de l'altitude de vol estimée (h_{z}) et de la vitesse d'éjection (vₒ) de la capsule détonnante (12) sa durée d'ascension (t_{z}) et produit, à partir de là, le signal de la durée de réglage pour le dispositif (19) de réglage de la durée d'amorçage.

6. Mine selon la revendication 5, caractérisée en ce que le dispositif d'estimation (28) contient un montage (32) servant à déterminer l'angle d'élévation (a) de l'objet volant et au moins un fréquence caractéristique (f) de cet objet volant, et un calculateur (33) de l'altitude de vol, auquel sont envoyés l'angle d'élévation (a) et la fréquence (f), d'une part directement et d'autre part, après différentiation dans le temps dans des circuits différentiateurs respectifs (34, 25).

7. Mine selon la revendication 5 ou 6, caractérisée en ce qu'il est prévu un comparateur (38), qui délivre un signal de sortie lorsque la distance (31) entre la projection verticale de l'objet volant sur le plan du récepteur (21) et ce dernier est égale ou inférieure à une distance maximale prédéterminée (Amax)' et que le signal d'amorçage pour l'amorce (14) de la charge propulsive et le signal d'activation pour la minuterie d'amorçage (18) sont dérivés du signal de sortie du comparateur (38).

8. Mine selon la revendication 7, caractérisée en ce qu'en aval du comparateur (38) est branché un circuit de porte (30), dont l'entrée de commande est reliée à un autre comparateur (31) raccordé au calculateur (33) de l'altitude de vol, de telle sorte que le circuit de porte (32) est ouvert lorsque l'altitude de vol estimée (h_{z}) de l'objet volant est inférieure à une altitude maximale d'ascension (fₘₐₓ) de la capsule détonnante (12).

9. Mine selon la revendication 8, caractérisée en ce qu'il est prévu un dispositif (40) de classification des objets volants, qui envoie un circuit de porte (30) lorsqu'un spectre de fréquences obtenu à partir des signaux de réception est au moins approximativement corrélé à un spectre de fréquences prédéterminé.

10. Mine selon les revendications 8 et 9, caractérisée en ce que le signal de commande appliqué à l'entrée de commande du circuit de porte (30) est formé par une combinaison ET des signaux de sortie de l'autre comparateur (31) et du dispositif de classification (40).

11. Mine selon l'une des revendications 1 à 10, caractérisée en ce que le boîtier (10) peut être fermé.

12. Mine selon la revendication 11, caractérisée en ce qu'un parachute (27) est relié au boîtier (10).

## Claims

1. A mine having: a casing (10); a detonating cap (12) which can be ejected from the casing (10) and contains an explosive charge (16) and an explosive charge igniting device taking the form of a delay-action cap with an ignition point mechanism (18) and an ignition triggering device (19) acutated thereby; and a propellant charge (13) having a propellant charge ignition device (14) for the substantially vertical ejection of the detonating cap (12) and a sensor for detecting objects from whose detection the activation of the propellant charge ignition device (14) and the explosive charge ignition device (17) is derived, characterized in that the explosive charge ignition device (17) has an ignition point adjuster (19) for adjusting the ignition point in the ignition point mechanism (18), and the sensor is formed by a locating device (42) having at least one receiver (21) and a connected evaluating unit (22) so constructed that it determines from the signals received the ignition point for the propellant charge ignition device (14) and the explosive charge ignition device (17) and delivers corresponding control signals thereto.

2. A mine according to claim 1, characterized in that out of the control signals delivered by the evaluating unit (22) a control signal is applied as an adjusting time signal to-the ignition point adjuster (19) of the explosive charge ignition device (17), and a control signal is applied both as an ignition signal to the propellant charge ignition device (14) and also as an activation signal to the ignition point mechanism (18).

3. A mine according to claims 1 or 2, characterized in that the locating device (42) has at least one acoustic receiver (21), such as a microphone or microphone arrangement, which is preferably integrated in the casing (10).

4. A mine according to claim 3, characterized in that the receiver (21) has two dipoles disposed at right angles and comprising four electro-acoustic transducers (23 to 26) each disposed at the corner points of a horizontally aligned square.

5. A mine according to one of claims 2 to 4, characterized in that the evaluating unit (22) has an estimating device (28) to at least approximately determine the flight altitude (h_{z}) of a flying object and an ignition point computer (29) which computes the time of climb (t_{z}) of the detonation cap (12) from the estimated flight altitude (h_{z}) and the ejection speed (vₒ) of the detonating cap (12) and derives therefrom the adjusting time signal for the ignition point adjuster (19).

6. A mine according to claim 5, characterised in that the estimating device (28) has a circuit arrangement (32) for determining the angle of elevation (a) to the flying object and at least one characteristic frequency (f) thereof and a flight altitude computer (33) to which the angle of elevation (a) and the frequency (f) are supplied on the one hand directly and on the other hand after time differentiation in a differentiating component (34, 25) respectively.

7. A mine according to claims 5 or 6, characterized in that a comparator (38) is provided which delivers an output signal when the distance (A) between the vertical projection of the flying object to the receiver plane and the receiver (21) is equal to or smaller than a given maximum distance (Aₘₐₓ). and the ignition signal for the propellant charge ignition device (14) and the activation signal for the ignition point mechanism (18) are derived from the output signal of the comparator (38).

8. A mine according to claim 7, characterized in that the comparator (38) is followed by a gate member (30) whose control input is so connected to a further comparator (31) connected to the flight altitude computer (33) that the gate member (30) is opened when the estimated flight altitude (h_{z}) of the flying object is smaller than a maximum height of climb (hmax) of the detonation cap (12).

9. A mine according to claim 8, characterized in that a flying object classifying device (40) is provided which delivers a signal to the gate member (30) when a frequency spectrum obtained from the received signals correlates at least approximately with a given frequency spectrum.

10. A mine according to claims 8 and 9, characterized in that the control signal is formed at the control input of the gate member (30) from an AND connection of the output signal of the further comparator (31) and of the classifying device (40).

11, A mine according to one of claims 1 to 10, characterized in that the casing (10) can be shot.

12. A mine according to claim 11, characterized in that a parachute (27) is connected to the casing (10).
